# DEMANDE DE BREVET EUROPEEN

(11) **EP 2 428 681 A1**
(43) Date de publication de la demande: **14.03.2012**
(21) Numéro de dépôt: 10305965.5
(22) Date de dépôt: 08.09.2010
(51) Int. Cl.: F04D 13/06, F04D 29/58

(54) **POMPE DE CIRCULATION**

(71) Demandeur: Pompes Salmson, 78400 Chatou (FR)
(72) Inventeur: Bouilly, Hervé, 53940 Le Genest St Isle (FR); Lemesle, Hugues, 53970 Nuille sur Vicoin (FR); Passard, Yann, 18700 Aubigny (FR); Meugnier, Virginie, 18220 Parassy (FR)
(74) Mandataire: Hirsch & Associés

(57) **Abrégé**

L'invention se rapporte à une pompe de circulation comprenant
- un moteur (12) ayant un rotor (16) dans une cavité rotorique (18) et un arbre (20) entraîné en rotation par le rotor (16),
- une roue (24) entraînée en rotation par l'arbre, la roue étant adaptée à créer un flux de fluide par centrifugation,
- un passage de fluide (30) dans la cavité rotorique et dans l'arbre, le passage de fluide débouchant à l'extrémité de l'arbre supportant la roue,
- au moins un perçage (40) radial de l'arbre débouchant dans le passage de fluide, le perçage (40) étant entre la roue (24) et l'entrée (301) du passage de fluide dans la cavité rotorique.

L'invention permet de limiter l'entrée de particules dans la cavité rotorique. Ceci permet de réduire l'usure du moteur et donc de la pompe.

## Description

L'invention se rapporte à une pompe de circulation de fluide.

Une pompe de circulation peut être utilisée dans des installations où un fluide tel que de l'eau est mis en circulation par la pompe. La pompe est entraînée par un moteur. Le moteur peut être du type à rotor noyé. Dans un tel moteur à rotor noyé, un fluide circule dans un évidement autour du rotor. Il peut s'agir du fluide mis en circulation par la pompe.

L'inconvénient de cette technologie est que le fluide circulant dans la cavité rotorique peut contenir des particules abrasives. Ces particules peuvent détériorer le moteur. Ces particules peuvent, par exemple, provenir du fluide lui-même ou de l'usure des pièces. Il existe alors, une nécessité de réduire la circulation des particules dans la cavité rotorique.

Il y a donc un besoin pour une pompe dont la circulation des particules dans la cavité rotorique est réduite.

Pour cela, l'invention propose une pompe de circulation comprenant
- un moteur ayant un rotor dans une cavité rotorique et un arbre entraîné en rotation par le rotor,
- une roue entraînée en rotation par l'arbre, la roue étant adaptée à créer un flux de fluide par centrifugation,
- un passage de fluide dans la cavité rotorique et dans l'arbre, le passage de fluide débouchant à l'extrémité de l'arbre supportant la roue,
- au moins un perçage radial de l'arbre débouchant dans le passage de fluide, le perçage étant entre la roue et l'entrée du passage de fluide dans la cavité rotorique.

Selon une variante, la pompe comprend en outre un anneau à l'entrée du passage de fluide dans la cavité rotorique, le perçage radial de l'arbre étant entre la roue et l'anneau.

Selon une variante, l'anneau est un disque plein ou un disque comportant des ouvertures.

Selon une variante, la pompe comprend en outre une bague assemblée à l'anneau et ajustable radialement en position par rapport à l'anneau, la bague étant supportée par l'arbre.

Selon une variante, la bague est bloquée en rotation par rapport à l'anneau et est en contact par frottement sur l'arbre.

Selon une variante, dans le fond de la cavité rotorique, le passage de fluide s'étend depuis la cavité rotorique jusque dans un évidement longitudinal de l'arbre au travers d'un autre perçage débouchant dans l'évidement longitudinal de l'arbre.

Selon une variante, l'autre perçage est à l'extrémité de l'arbre opposée à l'extrémité de l'arbre supportant la roue, le perçage étant selon l'axe de rotation de l'arbre.

Selon une variante, le perçage selon l'axe de rotation de l'arbre a un diamètre inférieur au diamètre de l'évidement longitudinal de l'arbre ou a un diamètre égal, l'arbre étant muni d'un bouchon filtrant dans le perçage selon l'axe de rotation de l'arbre.

Selon une variante, l'autre perçage est radial, le perçage étant entre un coussinet arrière de guidage de l'arbre et le rotor.

Selon une variante, l'arbre comporte une rainure sur sa circonférence au niveau du perçage radial de l'arbre entre la roue et l'entrée du passage de fluide dans la cavité rotorique, le perçage radial s'étendant depuis le fond de la rainure jusque dans un évidement longitudinal de l'arbre.

Selon une variante, le perçage radial s'évase en direction de l'extérieur de l'arbre.

D'autres caractéristiques et avantages de l'invention apparaîtront à la lecture de la description détaillée qui suit des modes de réalisation de l'invention, donnés à titre d'exemple uniquement et en références aux dessins qui montrent :
- figure 1, une vue en coupe d'une pompe;
- figures 2 et 3, des vues de l'extrémité de l'arbre du moteur de la pompe de la figure 1.

L'invention se rapporte à une pompe comprenant un moteur ayant un rotor dans une cavité rotorique et un arbre entraîné en rotation par le rotor. Une roue est entraînée en rotation par l'arbre, la roue étant adaptée à créer un flux de fluide par centrifugation. La pompe comprend en outre un passage de fluide dans la cavité rotorique et dans l'arbre, le passage de fluide débouchant à l'extrémité de l'arbre supportant la roue. La pompe comprend aussi au moins un perçage radial de l'arbre débouchant dans le passage de fluide, le perçage étant entre la roue et l'entrée du passage de fluide dans la cavité rotorique. Le perçage radial permet de limiter l'entrée de particules dans la cavité rotorique. Ceci permet de réduire l'usure du moteur et donc de la pompe.

La figure 1 montre une vue en coupe d'une pompe 10. La pompe 10 comporte un moteur 12. Le moteur 12 comporte un stator 14 et un rotor 16. Le rotor 16 est entraîné en rotation par le stator 14 dans une cavité rotorique 18. Le rotor entraîne un arbre 20 en rotation autour de l'axe 22. Une roue 24 est fixée à une extrémité 26 de l'arbre 20. L'arbre 20 entraîne en rotation la roue 24. La roue 24 est adaptée à créer un flux de fluide par centrifugation selon la flèche 28. La roue aspire le fluide et le refoule selon la flèche 28. La centrifugation permet la circulation du fluide dans une canalisation non représentée.

La pompe comporte un passage de fluide 30 symbolisé par les flèches 30 dans le moteur 12. Le passage de fluide 30 s'étend dans le moteur 12 et permet la circulation de fluide (de l'eau par exemple) dans le moteur. Le passage de fluide 30 permet de noyer le rotor 16, le moteur étant dit à rotor noyé. Le passage de fluide 30 permet la lubrification des pièces pivotantes du moteur et de la pompe. Le passage de fluide 30 permet également un bon transfert de chaleur et donc la réduction de la température générée par le moteur en fonctionnement. Ceci évite l'implémentation d'une ventilation du moteur. Il n'est ainsi pas nécessaire de prévoir une étanchéité de l'intérieur du moteur. La circulation du fluide permet l'allongement de la durée de vie des pièces pivotantes. De plus, la circulation du fluide permet de réduire le niveau de bruit par rapport au moteur sans circulation. En outre cette technologie implique pour ces raisons un coût réduit.

Le passage de fluide s'étend depuis une entrée 301 jusqu'à la sortie 302. L'entrée 301 est du côté du refoulement du fluide par la roue 24. Le passage de fluide s'étend au travers d'un anneau 32, de la cavité rotorique 18 (entrefer entre le rotor et le stator) et de l'arbre 20 comportant un évidement 34 le long de son axe 22. L'évidement 34 débouche longitudinalement à une extrémité de l'arbre 20 supportant la roue 24. La sortie 302 est à cette extrémité de l'arbre 20. Plus précisément l'évidement 34 débouche au centre de la roue 24. L'arbre 20 est donc ouvert du côté de l'aspiration de la pompe. Le fluide est donc réinjecté du côté de l'aspiration de la pompe. L'ouverture de l'extrémité de l'arbre supportant la roue permet de faire circuler le fluide de manière dynamique. Ceci réduit les risques de stagnation des particules dans le passage de fluide 30.

L'arbre 20 est guidé en rotation par des coussinets ou paliers. Un coussinet avant 36 est prévu à l'entrée du passage de fluide 30. Un coussinet arrière 38 est prévu à l'extrémité de l'arbre 20 au fond de la cavité rotorique. La présence de fluide permet la lubrification des coussinets.

Un premier perçage 40 est prévu dans l'arbre 20 pour permettre de réduire la circulation des particules présentes dans le fluide dans le passage de fluide 30. Le perçage 40 peut être radial et débouche dans le passage de fluide 30 le long de l'évidement 34 de l'arbre 20. Le perçage 40 est entre la roue 24 et l'entrée 301 du passage de fluide 30 vers la cavité rotorique 18. Le perçage 40 dérive une partie du volume de fluide destiné à circuler le long du passage de fluide 30. Le perçage 40 permet donc d'évacuer des particules vers le côté aspiration de la roue 24, sans que ces particules circulent dans le passage de fluide 30. Cela réduit l'amoncellement de particules derrière la roue 24, dans la zone de refoulement, ces particules risquant de bloquer la cavité rotorique et de passer entre le coussinet avant 36 et l'arbre 20. Le perçage 40 permet de limiter le débit de circulation interne dans la cavité rotorique 18 en réduisant la pression différentielle entre la pression de refoulement et la pression d'aspiration de la roue 24. Le perçage 40 limite donc l'entrée des particules dans la cavité rotorique 18.

Un ou plusieurs perçages 40 peuvent être prévus. Par exemple, deux perçages 40 diamétralement opposés pour assurer l'équilibre de l'arbre 20 peuvent être prévus.

Le diamètre du perçage 40 doit être le plus faible possible pour ne pas diminuer la performance de la pompe. Il doit être suffisamment grand pour éviter le bouchage par les particules que l'on peut trouver dans les fluides véhiculés par cette pompe.

Le perçage peut avoir un diamètre constant compris entre 0,5 et 1,5 mm.

Des formes particulières peuvent être envisagées pour privilégier une meilleure évacuation des particules. Selon la figure 1, le perçage 40 peut être une section passante de diamètre constant, depuis l'enveloppe externe de l'arbre 20 jusque dans l'évidement 34. Selon la figure 2, une rainure 42 selon la circonférence de l'arbre peut être prévue. La rainure est entre la roue 24 et l'entrée 301 du passage de fluide 30. Le perçage 40 s'étend alors depuis le fond de la rainure 42 jusque dans l'évidement 34. Avec ou sans rainure 42, le perçage 40 peut aussi comporter un chanfrein 41 selon la figure 3. Le perçage 40 s'évase en direction de l'extérieur de l'arbre 20. Ces réalisations permettent un meilleur entraînement des particules en direction du perçage 40, et donc une meilleure évacuation des particules.

L'anneau 32 obstrue partiellement le passage de fluide 30, en particulier à l'entrée 301 du passage 30. Ceci permet de créer un premier rempart contre les particules pour la cavité rotorique 18. Les particules arrêtées par l'anneau 32 sont ainsi mieux dirigées vers le perçage 40 de l'arbre 20. L'anneau 32 peut être un disque plein si le moteur 12 autorise des débits très faibles dans la cavité rotorique 18 (le fluide s'écoule vers la cavité rotorique grâce aux différents jeux de montage de l'anneau 32). L'anneau 32 peut aussi être un disque comportant des ouvertures, l'anneau étant alors un filtre.

L'anneau 32 peut être monté sur une bague 33. La bague 33 et l'anneau 32 peuvent avoir un jeu relatif. L'anneau 32 et la bague 33 peuvent ainsi avoir un mouvement relatif dans leur plan (transversalement à celui de la figure 1), selon un rayon. L'anneau 32 et la bague 33 peuvent avoir un mouvement relatif dans une direction transversale à l'arbre 20 traversant l'assemblage constitué par l'anneau 32 et la bague 33. Ce jeu permet la compensation dynamique des imperfections de constructions de l'arbre 20 sur lequel sont montés l'anneau 32 et la bague 33.

L'anneau 32 est emmanché en force sur un flasque 44. Le flasque 44 permet de maintenir l'arbre dans la cavité rotorique 18 et de le guider en rotation par le coussinet avant 36. L'anneau 32 est maintenu à l'entrée 301 du passage 30 par sa périphérie dans le flasque 44. L'anneau 32 est ainsi maintenu fixe en rotation autour du rotor et fixe en translation. La bague 33 est maintenue par sa périphérie dans l'anneau 32 tout en admettant un mouvement relatif dans leur plan. La bague 33 est en frottement sur l'arbre 20. Ceci permet de réduire le passage de particules sur la périphérie ou au centre de l'anneau. Ainsi le filtrage de l'anneau 32 est amélioré.

La rotation de l'arbre 20 assure la mise en place dynamique de la bague 33. La bague 33 mobile radialement s'adapte aux imperfections du moteur 12. Les imperfections sont, entre autres, l'excentricité de l'arbre 20 et les mouvements vibratoires induits par la rotation de celui-ci. A la mise en fonctionnement, l'arbre 20 atteint un régime stationnaire permettant la mise en place de la bague 33 par rapport à l'anneau 32. En d'autres termes, l'axe 22 autour duquel l'arbre 20 est entraîné en rotation peut être légèrement décalé transversalement jusqu'à trouver sa position en régime stationnaire. Le déplacement transversal de l'arbre 20 est compensé au niveau de l'anneau 32 par la bague 33 qui s'ajuste radialement en position par rapport à l'anneau 32 grâce au jeu entre la bague 33 et l'anneau 32. L'assemblage de la bague 33 et de l'anneau 32 permet d'avoir des jeux très faibles avec l'arbre et ainsi de créer un bon rempart pour la cavité rotorique en y incluant la protection du coussinet avant. Un tel assemblage est décrit dans la demande EP 2 226506 dont le contenu est incorporé par référence, notamment en ce qui concerne la constitution de la bague 33 et de l'anneau 32 (sous forme de filtre dans la demande EP 2 226506) et leur assemblage.

L'anneau 32 et la bague 33 peuvent ne pas avoir de jeu relatif. Le jeu entre la bague 33 et l'arbre 20 est alors plus important (que dans le cas où la bague 33 et l'anneau 32 ont un jeu relatif). L'anneau 32 et la bague 33 peuvent alors former un ensemble monobloc.

La figure 1 montre en outre que l'arbre 20 comporte un autre perçage 46 dans le fond de la cavité rotorique 18. Le passage de fluide 30 s'étend depuis la cavité rotorique jusque dans l'évidement longitudinal 34 de l'arbre au travers du perçage 46. Le perçage 46 permet de faire circuler le fluide depuis la cavité rotorique jusque dans l'évidement 34 de l'arbre 20. Le perçage 46 permet de contribuer à faire diminuer le débit de fluide dans la cavité rotorique 18 par augmentation des pertes de charge dans la partie arrière de l'arbre.

La figure 1 montre des exemples de perçage 46, qui peuvent être combinés.

Le perçage 46 peut être axial le long de l'arbre 20, selon l'axe 22. Le perçage 46 est à travers la paroi d'extrémité de l'arbre 20. Le perçage 46 est alors dans une zone de la cavité rotorique au-delà du coussinet arrière 38. Un tel emplacement du perçage 46 permet d'éviter d'avoir une zone morte dans la cavité rotorique dans laquelle des particules risquent de s'amonceler. Le perçage 46 permet de faire circuler le fluide dans les zones les plus reculées de la cavité rotorique. Le perçage 46 axial peut être une réduction du diamètre de l'évidement 34, comme illustré sur la figure 1. Le perçage 46 peut aussi être de même diamètre que celui de l'évidement 34, un bouchon filtrant pouvant alors être disposé dans le perçage 46, à cette extrémité de l'arbre.

Alternativement, le perçage 46 dans l'arbre peut être radial. Un ou plusieurs perçages peuvent être prévus. Le perçage 46 est alors entre le coussinet arrière 38 et le rotor 16. Ceci présente l'avantage de favoriser la circulation des particules en amont du coussinet arrière 3 8, et d'éviter l'amoncellement de particules entre le coussinet arrière 38 et l'arbre 20. Les remarques précédentes sur le diamètre du perçage 46 et l'utilisation d'un bouchon filtrant s'appliquent ici aussi.

Le premier perçage 40 permet de limiter le débit dans la cavité rotorique 18, et donc de limiter l'entrée de particules dans la cavité rotorique. Egalement, le premier perçage 40 est un filtre « dynamique » permettant l'évacuation des particules. Ceci permet de réduire l'usure de la pompe, sans pour autant en réduire les performances. Avec l'un au moins des éléments que sont l'autre perçage 46, l'anneau 32, la bague 33, ces effets sont encore accentués. Si ces particules venaient à circuler dans la cavité rotorique, leur circulation et leur évacuation sont alors favorisées.

## Revendications

1. Une pompe de circulation comprenant
- un moteur (12) ayant un rotor (16) dans une cavité rotorique (18) et un arbre (20) entraîné en rotation par le rotor (16),
- une roue (24) entraînée en rotation par l'arbre, la roue étant adaptée à créer un flux de fluide par centrifugation,
- un passage de fluide (30) dans la cavité rotorique (18) et dans l'arbre, le passage de fluide débouchant à l'extrémité de l'arbre supportant la roue,
- au moins un perçage (40) radial de l'arbre débouchant dans le passage de fluide, le perçage (40) étant entre la roue (24) et l'entrée (301) du passage de fluide dans la cavité rotorique.

2. La pompe selon la revendication 1, comprenant en outre un anneau (32) à l'entrée du passage de fluide dans la cavité rotorique, le perçage (40) radial de l'arbre étant entre la roue et l'anneau.

3. La pompe selon la revendication 2, dans laquelle l'anneau est un disque plein ou un disque comportant des ouvertures.

4. La pompe selon la revendication 2 ou 3, comprenant en outre une bague (33) assemblée à l'anneau (32) et ajustable radialement en position par rapport à l'anneau, la bague étant supportée par l'arbre.

5. La pompe selon la revendication 4, dans laquelle la bague (33) est bloquée en rotation par rapport à l'anneau (32) et est en contact par frottement sur l'arbre (20).

6. La pompe selon l'une des revendications précédentes, dans laquelle, dans le fond de la cavité rotorique, le passage de fluide (30) s'étend depuis la cavité rotorique jusque dans un évidement longitudinal (34) de l'arbre au travers d'un autre perçage (46) débouchant dans l'évidement longitudinal (34) de l'arbre.

7. La pompe selon la revendication précédente, dans laquelle l'autre perçage (46) est à l'extrémité de l'arbre opposée à l'extrémité de l'arbre supportant la roue (24), le perçage (46) étant selon l'axe de rotation de l'arbre.

8. La pompe selon la revendication précédente, dans laquelle le perçage (46) selon l'axe de rotation de l'arbre a un diamètre inférieur au diamètre de l'évidement longitudinal (34) de l'arbre ou a un diamètre égal, l'arbre étant muni d'un bouchon filtrant dans le perçage (46) selon l'axe de rotation de l'arbre.

9. La pompe selon l'une des revendications 6 à 8, dans laquelle l'autre perçage (46) est radial, le perçage étant entre un coussinet arrière (38) de guidage de l'arbre et le rotor (16).

10. La pompe selon l'une des revendications précédentes, dans laquelle l'arbre comporte une rainure (42) sur sa circonférence au niveau du perçage radial de l'arbre entre la roue et l'entrée du passage de fluide dans la cavité rotorique, le perçage radial (40) s'étendant depuis le fond de la rainure(42) jusque dans un évidement longitudinal (34) de l'arbre.

11. La pompe selon l'une des revendications précédentes, dans laquelle le perçage radial (40) s'évase en direction de l'extérieur de l'arbre.
